# FASCICULE DE BREVET EUROPEEN

(11) **EP 0 695 585 B1**
(45) Date de publication et mention de la délivrance du brevet: **26.05.1999**
(21) Numéro de dépôt: 95401772.9
(22) Date de dépôt: 26.07.1995
(51) Int. Cl.: B05B 11/00, B65D 55/02

(54) **Protection d'utilisation première pour un distributeur de produits liquides ou pâteux**
Originalitätssicherungselement für einen Spender von flüssigen oder pastösen Media
First use tamper evident element for a dispenser of liquid or pasty products

(30) Priorité: 01.08.1994 FR 9409534
(43) Date de publication de la demande: 07.02.1996
(73) Titulaire: LIR FRANCE, 94669 Chevilly-Larue (FR); GUERLAIN Société Anonyme, 75008 Paris (FR)
(72) Inventeur: Favre, Bernard, F-92330 Sceaux (FR); Pourbaix, Eric, F-92400 Courbevoie (FR)
(74) Mandataire: Dawidowicz, Armand

(56) Documents cités:
- EP-A- 0 042 039
- EP-A- 0 344 483
- FR-A- 1 506 243

## Description

L'invention concerne un distributeur de produits liquides ou pâteux, tels que des produits cosmétiques, du type comprenant un boîtier contenant au moins un réservoir de produit à distribuer, une pompe associée audit réservoir et actionnée par un poussoir et un bec de diffusion en matière thermoplastique encliqueté sur le poussoir en communication avec la sortie de la pompe, ledit bec comportant deux lèvres d'étanchéité agencées pour s'écarter élastiquement sous la pression du produit.

Les distributeurs de ce type ont reçu un succès commercial important du fait de leur fiabilité, de leur simplicité de fabrication et d'utilisation ainsi que de la protection, en particulier vis-à-vis de l'oxydation, qu'ils assurent pour le produit à distribuer.

Ces distributeurs doivent en général être protégés pour ce qui concerne la garantie qu'ils n'ont pas été utilisés auparavant et qu'ils sont tels que le fabricant les a emballés.

Généralement, cette garantie est fournie par une rupture d'un élément d'emballage, par exemple de l'enveloppe transparente de l'emballage, ou d'un sceau de liaison entre le boîtier et un couvercle fixé sur celui-ci. Ces types de protection sont relativement onéreux et pas toujours très efficaces.

La présente invention vise à fournir une nouvelle protection pour un distributeur du type décrit à l'introduction dont le coût est pratiquement nul, avec une efficacité maximale.

A cet effet, la protection selon l'invention est caractérisée en ce que ledit bec est moulé d'une seule pièce avec une languette à laquelle il est relié par au moins une patte mince, l'ensemble étant agencé de telle manière que, lors de la pose dudit bec, la languette est disposée entre ledit bec et le boîtier de manière à bloquer le poussoir.

L'utilisateur doit donc, avant de pouvoir actionner le poussoir, retirer la languette de garantie en tirant dessus et en provoquant la coupure de la patte mince. La garantie ainsi fournie est très élevée et rassurante pour l'utilisateur. Le coût de la garantie se réduit en pratique à la valeur de sa matière puisqu'elle est fabriquée et posée en même temps que le nez de diffusion.

L'invention sera bien comprise à la lecture de la description suivante faite en référence au dessin annexé dans lequel :
la figure 1 est une vue schématique en élévation latérale d'un distributeur équipé d'une garantie, selon un exemple de réalisation de l'invention,
la figure 2 est une vue schématique de face de l'ensemble de la figure, la languette de garantie étant en cours d'arrachement,
la figure 3 est une vue en élévation latérale d'un bec de diffusion associé à une languette de garantie,
la figure 4 représente l'ensemble de la figure 3 après pose sur le poussoir du distributeur et
la figure 5 est une vue en plan de l'ensemble de la figure 3.

Le distributeur comprend un boîtier 1 contenant au moins un réservoir muni d'une pompe (non représentés) dont la sortie est reliée à un bec de distribution 2 monté sur un poussoir 3. Le bec 2 est en matière thermoplastique et comporte deux lèvres de distribution 4 qui s'écartent élastiquement l'une de l'autre sous la pression du produit à distribuer. Ce produit peut être liquide ou pâteux. Les lèvres 4 assurent que le produit restant entre la sortie de la pompe et la sortie du bec distributeur est à l'abri de l'air, donc de l'oxydation.

Selon l'invention, une languette de garantie 5 est moulée d'une seule pièce avec le bec de distribution 2 auquel il est relié, dans l'exemple décrit, par deux pattes minces 6, de forme sensiblement triangulaire, de sorte que la liaison 7 entre une patte 6 et le bec 2 est amincie et constitue une zone de faiblesse ou une amorce de rupture.

L'ensemble bec de diffusion 2 - languette de protection 5 est fabriqué d'une seule pièce avec les pattes de liaison 6 par injection d'une matière thermoplastique ayant des propriétés d'élasticité convenables pour assurer la déformation élastique des lèvres 4 du nez de diffusion 2. Cet ensemble est déplacé de manière automatique selon la flèche F pour qu'un appendice épaulé 8 du bec 2 vienne s'encliqueter dans un évidement récepteur du poussoir 3. La languette 5 vient se loger entre la base du bec 2 et la surface supérieure 9 du boîtier 1, ce qui interdit l'enfoncement du poussoir 3. Le premier utilisateur doit arracher cette languette 5 par traction latérale provoquant une rupture des liaisons 7 entre les pattes 6 et le nez de distribution 2.

## Revendications

1. Distributeur de produits liquides ou pâteux, tels que des produits cosmétiques, du type comprenant un boîtier (1) contenant au moins un réservoir de produit à distribuer, une pompe associée audit réservoir et actionnée par un poussoir (3) et un bec de diffusion (2) en matière thermoplastique encliqueté sur le poussoir (3) en communication avec la sortie de la pompe, ledit bec (2) comportant deux lèvres d'étanchéité (4) agencées pour s'écarter élastiquement sous la pression du produit.
caractérisé en ce que ledit bec (2) est moulé d'une seule pièce avec une languette (5) à laquelle il est relié par au moins une patte mince (6), l'ensemble étant agencé de telle manière que, lors de la pose dudit bec (2), la languette (5) est disposée entre ledit bec (2) et le boîtier (1) de manière à bloquer le poussoir.

2. Distributeur selon la revendication 1,
caractérisé en ce que la ou les pattes minces de liaison (6) sont raccordées audit bec (2) par des amorces de rupture.

3. Distributeur selon la revendication 2,
caractérisé en ce que lesdites amorces de rupture sont formées par une zone amincie (7) de la ou des pattes (6).

## Claims

1. Dispenser of liquid or pasty products such as cosmetics, of the type comprising a housing (1) containing at least one container of the product to be dispensed, a pump associated with the said container and actuated by a pushing device (3) and a diffusion nozzle (2) of thermoplastic material snap-fit onto the pushing device (3) in communication with the pump outlet, the said nozzle (2) comprising two sealing lips (4) arranged to move apart elastically under pressure from the product, characterised in that the said nozzle (2) is moulded in a single piece with a tongue (5) to which it is connected by at least one thin tab (6), the whole being arranged in such a way that, when the said nozzle (2) is put into position, the tongue (5) is disposed between the said nozzle (2) and the housing (1) so as to immobilise the pushing device.

2. Dispenser according to claim 1, characterised in that the thin connection tab or tabs (6) are connected to the said nozzle (2) by predetermined break points.

3. Dispenser according to claim 2, characterised in that the said predetermined break points are formed by a narrowed zone (7) of the tab or tabs (6).

## Patentansprüche

1. Spender von flüssigen oder pastösen Produkten, wie etwa Kosmetika, umfassend ein Gehäuse (1), das mindestens einen Behälter mit dem auszugebenden Produkt, eine mit dem besagten Behälter verbundene und durch einen Drücker (3) betätigte Pumpe und eine Ausgabetülle (2) aus Thermoplast enthält, die am Drücker (3) verrastet ist und mit dem Auslaß der Pumpe in Verbindung steht, wobei die besagte Tülle (2) zwei Dichtlippen (4) umfaßt, die so gestaltet sind, daß sie sich unter dem Druck des Produkts elastisch entfernen,
**dadurch gekennzeichnet,** daß die besagte Tülle (2) einstückig mit einer Zunge (5) geformt ist, mit der sie durch mindestens einen dünnen Ansatz (6) verbunden ist, wobei die Einheit so gestaltet ist, daß bei der Anbringung der besagten Tülle (2) die Zunge (5) zwischen der besagten Tülle (2) und dem Gehäuse (1) angeordnet ist, um den Drücker zu blockieren.

2. Spender nach Anspruch 1,
**dadurch gekennzeichnet,** daß der oder die dünnen Verbindungsansätze (6) durch Sollbruchstellen mit der besagten Tülle (2) verbunden sind.

3. Spender nach Anspruch 2,
**dadurch gekennzeichnet,** daß die besagten Sollbruchstellen durch einen dünneren Bereich (7) des oder der Ansätze (6) gebildet werden.
